# EUROPÄISCHE PATENTSCHRIFT

(11) **EP 1 242 190 B1**
(45) Veröffentlichungstag und Bekanntmachung des Hinweises auf die Patenterteilung: **21.11.2007**
(21) Anmeldenummer: 01988628.2
(22) Anmeldetag: 02.10.2001
(51) Int. Cl.: B05B 5/04

(54) **HOCHROTATIONSZERSTÄUBER ZUR AUFBRINGUNG VON PULVERLACK**
HIGH-SPEED ROTATION ATOMISER FOR APPLICATION OF POWDER PAINT
ATOMISEUR ROTATIF A GRANDE VITESSE POUR APPLICATION DE PEINTURE EN POUDRE

(30) Priorität: 27.10.2000 DE 10053292
(43) Veröffentlichungstag der Anmeldung: 25.09.2002
(73) Patentinhaber: EISENMANN Lacktechnik GmbH & Co. KG, 71032 Böblingen (DE)
(72) Erfinder: REICHLER, Jan, 78465 Konstanz (DE)
(74) Vertreter: Ostertag, Ulrich
(86) Internationale Anmeldenummer: PCT/EP2001/011362
(87) Internationale Veröffentlichungsnummer: WO 2002/034410

(56) Entgegenhaltungen:
- WO-A-96/36438
- GB-A- 2 066 701
- US-A- 3 826 425
- US-A- 4 499 118
- US-A- 4 844 348

## Beschreibung

Die Erfindung betrifft einen Hochrotationszerstäuber zur Aufbringung von Pulverlack nach dem Oberbegriff des Patentanspruchs 1.

Bei bekannten derzeit auf dem Markt befindlichen Hochrotationszerstäubern ist der Pulverzuführkanal durch die hohle Welle des Motors hindurchgeführt und mündet an der Vorderseite sehr nahe an der Achse des Glockentellers. Dies ist mit zwei Nachteilen verbunden: Zum einen kann der Querschnitt des Pulverzuführkanales nur verhältnismäßig klein sein, was den Pulverdurchsatz und damit die Lackierleistung des Hochrotationszerstäubers begrenzt. Zum anderen wird das Lackpulver sehr achsnahe in den Wirkungsbereich des Hochrotationszerstäubers gebracht, wo dessen Geschwindigkeit verhältnismäßig gering ist. Dies verschlechtert den Wirkungsgrad der durch den Glockenteller erreichten Verwirbelung.

Aus der US 4 844 348 ist ein Hochrotationszerstäuber der eingangs genannten Art bekannt geworden. Dort wird der flüssige oder pulverförmige Lack in Leitungen durch ein zentrales Rohr in das Innere des Zerstäubers geleitet, wo er durch Öffnungen in eine Kammer austreten kann, in welche Hochspannungselektroden mehrerer Spannungserzeuger ragen. Zur Vermischung des Lacks mit Luft wird die Abluft eines druckluftbetriebenen Motors verwendet, der die Abgabeeinrichtung antreibt. Das Ausmaß der Verwirbelung ist hier unter anderem vom Druck der Abluft bestimmt. Die Reinigung in Inneren des Zerstäubers erweist sich als schwierig, da der Lack die ganze innere Oberfläche der Kammer benetzen kann.

Aufgabe der vorliegenden Erfindung ist es, einen Hochrotationszerstäuber der eingangs genannten Art zu schaffen, der einfach montiert und zu Reinigungszwecken demontiert werden kann.

Diese Aufgabe wird erfindungsgemäß durch einen Hochrotationszerstäuber mit den Merkmalen des Patentanspruchs 1 gelöst.

Dadurch, daß das Gehäuse und mindestens ein Gehäuseeinsatz im vorderen Bereich konisch ausgebildet sind und mit Konusflächen aneinander anliegen, ist die Montage und Demontage des Hochrotationszerstäubers erleichtert, da Gehäuse und Gehäuseinsatz in einer Richtung durch Ineinanderstecken der konischen Bereiche festgelegt werden können und nur am gegenüberliegenden Ende einer Befestigungseinrichtung bedürfen.

Der mechanische Aufbau ist dabei so, daß die Konusflächen des Gehäuses und des Gehäuseeinsatzes selbstdichtend und/oder selbsthemmend ausgebildet sind. Auch dies erleichtert die Montage; besondere Dichtungsmittel erübrigen sich.

Die Pulverzufuhr zum Glockenteller durch das Gehäuse hindurch erfolgt nicht durch die hohle Achse des Motors, wie beim eingangs beschriebenen Stand der Technik. Vielmehr wird der gesamte Motor vom Pulverzuführkanal "umgangen". Er kann auf diese Weise durch einen Gehäusebereich gelegt werden, in dem ausreichend Platz für große Querschnitte zur Verfügung steht. Der Pulverdurchsatz ist daher nicht durch geometrische Gegebenheiten begrenzt, auch nicht durch den Druck der Abluft des Motors wie bei der oben erwähnten US 4 844 348.

Bei der erfindungsgemäßen Ausgestaltung können problemlos auch mehrere Pulverzuführkanäle vorgesehen sein. Dabei empfiehlt sich insbesondere diejenige Ausgestaltung, bei welcher mehrere Pulverzuführkanäle radial außerhalb des Motors in einer entsprechenden mehrzähligen Drehsymmetrie angeordnet sind. Hierdurch wird nicht nur ein sehr hoher Pulverdurchsatz sondern auch eine sehr gute Homogenität der erzeugten Pulverwolke erreicht.

Der Pulverzuführkanal kann mindestens in einem Abschnitt an der Grenzfläche zwischen zwei Teilen ausgebildet sein. Dies hat den Vorteil, daß die Innenfläche dieses Bereiches des Pulverzuführkanales bei der Demontage der beiden Teile sofort zugänglich ist und gereinigt werden kann.

Besonders bevorzugt wird dabei, wenn es sich bei den beiden genannten Teilen einerseits um das Gehäuse und andererseits um den Gehäuseeinsatz handelt.

In jüngster Zeit werden zunehmend Hochrotationszerstäuber mit einer sogenannten "Innenaufladung" eingesetzt. Damit ist gemeint, daß sich die Hochspannungselektrode, mit welcher die Pulverlackteilchen ionisiert werden, innerhalb des Gehäuses des Hochrotationszerstäubers befindet. "Innenaufladung" steht im Gegensatz zur "Außenaufladung", bei welcher die Hochspannungselektrode im allgemeinen als Ring, welcher den Glockenteller umgibt, außerhalb des Gehäuses vorgesehen ist. Bei "Außenaufladung" wird zunächst die die Außenelektrode umgebende Luft und über diese dann mittelbar das Lackpulver ionisiert, was einen verhältnismäßig schlechten Wirkungsgrad besitzt. Bei der "Innenaufladung" dagegen werden die Lackpulverteilchen durch direkten Kontakt mit der Hochspannungselektrode ionisiert, was mit besserem Wirkungsgrad abläuft. Eine Innenaufladung weist auch die genannte US 4 844 348 auf.

Setzt man also den erfinderischen Gedanken bei Hochrotationszerstäubern mit Innenaufladung ein, so ist besonders vorteilhaft, wenn der Gehäuseeinsatz, der teilweise den Pulverzuführkanal begrenzt, als Hochspannungselektrode geschaltet ist. Das Lackpulver wird so auf einer erheblichen Wegstrecke durch das Gehäuse hindurch in Kontakt mit einer Fläche gebracht, welche Hochspannung führt. Dies ergibt eine sehr gute Ionisationswirkung.

Im allgemeinen ist die Welle des Motors, der den Glockenteller des Motors antreibt, luftgelagert. Hierzu ist eine Luftlagerbüchse vorgesehen, in welcher die Welle des Motors geführt ist. Lagerluft wird durch kleine Kanäle in der Luftlagerbüchse radial nach innen gedrückt und bildet so ein Luftpolster zwischen der Innenmantelfläche der Luftlagerbüchse und der Außenmantelfläche der Welle. Wird bei der vorliegenden Erfindung eine derartige Luftlagerung eingesetzt, ist es besonders vorteilhaft, wenn die Welle des Motors hohl ist und radiale Bohrungen aufweist, über welche die Lagerluft in den Innenraum der Welle gelangen kann, und wenn der Innenraum der Welle mit einer Durchgangsbohrung des Glockenteller kommuniziert, die in die Stirnseite des Glockentellers mündet. Erfindungsgemäß wird ja die Welle nicht mehr zur Pulverzuführung benötigt; sie kann nunmehr für einen anderen Zweck benutzt werden, nämlich zur Zuführung von Reinigungsluft zum Glockenteller, mit welcher dort Anhaftungen abgeblasen werden können. Bei dieser Ausgestaltung der Erfindung wird die Lagerluft einem zweiten Verwendungszweck zugeführt: Dadurch, daß sie in die hohle Welle des Motors eintreten und über diese dem Glockenteller zugeführt werden kann, tritt sie nicht, wie bisher, ungenutzt aus sondern übernimmt zusätzlich die Reinigungsfunktion.

Ein Ausführungsbeispiel der Erfindung wird nachfolgend anhand der Zeichnung näher erläutert; es zeigen:
- Figur 1:: einen Axialschnitt durch einen Hochrotationszerstäuber;
- Figur 2:: einen Schnitt durch den Hochrotationszerstäuber von Figur 1 gemäß der dortigen Linie II-II.

Der in Figur 1 dargestellte Hochrotationszerstäuber weist ein Gehäuse 1 auf, welches sich einstückig aus einem hinteren Gehäuseabschnitt 1a, einer radial verlaufenden Ringschulter 1b und einem vorderen Gehäuseabschnitt 1c zusammensetzt. Der hintere Gehäuseabschnitt 1a erweitert sich mit kleinem Konuswinkel in Richtung auf die Rückseite des Hochrotationszerstäubers; auch der vordere Gehäuseabschnitt 1c ist konisch, wobei der Konuswinkel jedoch größer als derjenige des hinteren Gehäuseabschnittes 1a ist. Das Gehäuse 1 besteht vollständig aus Kunststoff.

Vom radial äußeren Rand der Stufe 1b des Gehäuses verläuft ein ebenfalls konisches und ebenfalls aus Kunststoff hergestelltes Ringteil 2 zum vorderen Bereich der äußeren Mantelfläche des vorderen Gehäuseabschnittes 1c. Das Ringteil 2 ist gegen das Gehäuse 1 an beiden kreisförmigen Rändern abgedichtet, so daß es mit dem Gehäuse 1 einen Ringraum 3 einschließt. Dieser dient in hier nicht interessierender Weise der Durchführung von Lenkluft, mit welcher sich die Form der erzeugten Pulverwolke beeinflussen läßt.

Koaxial innerhalb des Gehäuses 1 ist ein Elektrodeneinsatz 4 angeordnet, der einen in axialer Richtung verhältnismäßig kurzen, kreiszylindrischen rückwärtigen Bereich 4a und einen konischen vorderen Bereich 4b aufweist. Der vordere Bereich 4b des Elektrodeneinsatzes 4 endet in der Nähe des vorderen Endes des vorderen Gehäuseabschnittes 1c.

Wie Figur 2 zeigt, sind an der Innenmantelfläche des vorderen Gehäuseabschnitts 1c zwei spiegelsymmetrische Ausnehmungen 50, 51 angeordnet, die sich von der Rückseite der Stufe 1b bis zum vorderen Ende des vorderen Gehäuseabschnittes 1c erstrecken und dabei von einer annährend kreisförmigen Querschnittsform in die Querschnittsform kreisbogenförmiger Spalte übergehen. Die konische Innenmantelfläche des vorderen Gehäuseabschnittes 1c liegt, wie Figur 2 deutlich macht, über zwei Stege 7, 8 an der konischen Mantelfläche des vorderen Abschnittes 4b des Elektrodeneinsatzes 4 an. Auf diese Weise bilden der vordere Abschnitt 4b des Elektrodeneinsatzes 4 und der vordere Gehäuseabschnitt 1c zwei Kanäle 9 und 10. Diese Kanäle 9, 10 sind gegenüber der gemeinsamen Achse des Gehäuses 1 und des Elektrodeneinsatzes 4 so geneigt, daß sie in Richtung auf das vordere Ende des Hochrotationszerstäubers konvergieren.

Etwa im Übergangsbereich zwischen dem vordereren Bereich 4b und dem hinteren Bereich 4a ist an den Elektrodeneinsatz 4 ein radial verlaufender Flansch 4c angeformt, der sich parallel zur Ringschulter 1b des Gehäuses 1, an deren Innenseite anliegend, erstreckt. Der Ringflansch 4c wird von zwei die Kanäle 9, 10 fortsetzenden Ausnehmungen 11, 12 durchsetzt.

In den geeignet abgestuften Innenraum des Elektrodeneinsatzes 4 ist ein luftgetriebener Motor 13 eingesetzt dessen Welle 14 koaxial zum Gehäuse 1 und zum Elektrodeneinsatz 4 verläuft und eine Durchgangsbohrung 15 im Elektrodeneinsatz 4 durchsetzt. Auf der Welle 14 ist die Nabe eines Glockentellers 16 eingerastet, derart, daß sich der Glockenteller 16 gemeinsam mit der Welle 14 verdreht.

Der Motor 13 ist mittels eines einen größeren Radius aufweisenden Bereiches 13a an dem Elektrodeneinsatz 4 festgelegt. Dies geschieht dadurch, daß der Motorbereich 13a zwischen der hinteren Stirnseite des Elektrodeneinsatzes 4 und einem topfförmigen Halteeinsatz 17 eingeklemmt ist. Hierzu weist der Halteeinsatz 17 Stufenbohrungen 18 auf, durch welche Schrauben 19 hindurchgeführt sind. Diese Schrauben 19 durchsetzen Durchgangsbohrungen 20 in dem Motorabschnitt 13a und sind in Gewindebohrungen 21 des Elektrodeneinsatzes 4 eingedreht.

Durch einen radial überstehenden Flanschbereich 17a des Halteeinsatzes 17 sind zwei Anschlußbuchsen 22, 23 hindurchgeführt. An den Anschlußbuchsen 22, 23 ist jeweils das rückwärtige Ende eines Verbindungsschlauches 24, 25 befestigt, der an seinem vorderen Ende mit einer Beryllium-Hülse 40 (Figur 1) verbunden ist, welche die Durchgangsbohrung 11 bzw. 12 im Flanschabschnitt 4c des Elektrodeneinsatzes 4 sowie die Kanäle 9, 10 durchsetzt und an deren Innenflächen anliegt. Diese dichtet die Pulverströmungswege ab. Alternativ kann diese Hülse 40 auch entfallen, wie dies in Figur 2 dargestellt ist.

Das rückwärtige Ende des Gehäuses 1 ist durch eine Anschlußplatte 26 verschlossen, die an der Rückseite des Halteeinsatzes 17 anliegt, die verschiedene in der Zeichnung nicht dargestellte Luftanschlüsse trägt und außerdem der Befestigung am Arm eines ebenfalls nicht dargestellten Roboters dient. Koaxial zu den Anschlußbuchsen 22, 23 im Halteeinsatz 17 verlaufen durch die Anschlußplatte 26 zwei Beschleunigungsdüsen-Einsätze 27, 28. Deren genaue Funktion ist im vorliegenden Zusammenhang ohne Interesse; ihre Durchgangsöffnungen 29 bzw. 30 fluchten jeweils mit der Durchgangsöffnung der benachbarten Anschlußbuchse 22 bzw. 23.

Auf die hintere Stirnseite der Beschleunigungsdüsen-Einsätze 27, 28 ist, erneut fluchtend, jeweil ein Anschlußnippel 31, 32 aufgesetzt, welcher der Verbindung mit einem flexiblen Schlauch dient, über welchen das Pulver von einem Vorratsbehälter zugeführt wird. Anschlußnippel 31 und 32 sowie Beschleunigungsdüsen-Einsätze 27, 28 sind mit Schrauben 33 derart an der Anschlußplatte 26 befestigt, daß nach Lösen der Schrauben 33 zunächst die Anschlußnippel 31, 32 abgenommen und sodann die Beschleunigungsdüsen-Einsätze 27, 28 aus der Anschlußplatte 26 herausgenommen werden können.

Die Anschlußplatte 26 wird mit Hilfe einer Überwurfmutter 34 am Gehäuse 1 festgehalten, die an einer Umfangsstufe des Gehäuses 1 einen Anschlag findet und auf ein Außengewinde 35 der Anschlußplatte 26 aufgedreht ist.

Der Hochrotationszerstäuber kann auf folgende Weise montiert werden:

Zunächst wird der Motor 13 in den Innenraum des Elektrodeneinsatzes 4 eingesetzt und dort mit Hilfe des Halteeinsatzes 17 gesichert. Die in den Flanschbereich 17a des Halteteils 17 eingesetzten Anschlußbuchsen 22, 23, werden über die Schläuche 24, 25 mit den Durchgangsbohrungen 11, 12 im Flanschabschnitt 4c des Elektrodeneinsatzes 4. verbunden. Nunmehr wird die so gebildete Einheit in das Gehäuse 1 eingeschoben, bis die konische Mantelfläche des Abschnittes 4b an den ebenfalls konisch verlaufenden Stegen 7, 8 der Innenmantelfläche des Gehäuses 1 anliegen. Die Konuswinkel können dabei so gewählt sein, daß sich eine Art Selbsthemmung und Dichtungswirkung nach Art von "Morse-Kegeln" ergibt.

Abschließend wird die Anschlußplatte 26 auf die rückwärtige Stirnseite des Halteansatzes 17, das Gehäuse 1 verschließend, so aufgesetzt, wie dies in Figur 1 dargestellt ist, und in dieser Position mit Hilfe der Überwurfmutter 34 befestigt.

Die Demontage des Hochrotationszerstäubers erfolgt entsprechend in umgekehrter Weise. Dabei lassen sich in sehr einfacher Weise die Flächen, welche die Kanäle 9 und 10 begrenzen, zur Reinigung freilegen.

Auf das vordere Ende des Gehäuses 1 ist ein Luftleitkörper 36 aufgesetzt, der im vorliegenden Zusammenhang nicht von Interesse ist. Er weist eine Durchgangsbohrung 37 auf, welche die Nabe des Glockentellers 16 mit Abstand umgibt.

Wie der Schnitt der Figur 1 zeigt, ist die Welle 14 des luftgetriebenen Motors 13 hohl. Sie ist in einer Lagerbuchse 38 gelagert, welche eine Vielzahl sehr feiner, radial gerichteter Durchgangsbohrungen 41 aufweist. Auch die hohle Welle 14 ist mit einer Mehrzahl radialer Bohrungen 39 versehen. Ihr rückwärtiges, also in Figur 1 rechtes Ende ist durch einen Verschlußkörper 39a verschlossen. Ihr vordereres, in Figur 1 als linkes Ende dagegen kommuniziert mit einer Durchgangsbohrung 40a des Glockentellers 16, welche in dessen vordere Stirnfläche einmündet.

Die radial außenliegende Seite der Lagerbuchse 38 wird mit Druckluft beaufschlagt. Diese Druckluft durchdringt die kleinen radialen Durchgangsbohrungen 41 der Lagerbuchse 38 und sorgt zunächst für ein lagerndes Luftpolster zwischen der Lagerbuchse 38 und der Motorwelle 14. Die Lagerluft durchtritt sodann die radialen Bohrungen 39 der Motorwelle 14 und wird in deren Innenraum zum vorderen Ende und damit zur Durchgangsbohrung 40a des Glockentellers 16 geführt. Bei ihrem Austritt an der vorderen Stirnseite des Glockentellers 16 wird dieser von Anhaftungen befreit.

Die Funktion des beschriebenen Hochrotationszerstäubers ist wie folgt:

Das über die Anschlußnippel 31, 32 zugeführte Lackpulver wird aus hier nicht weiter interessierenden Gründen zunächst in den Beschleunigerdüsen-Einsätzen 27, 28 beschleunigt und sodann über die Schläuche 24, 25 in die die Durchgangsbohrungen 11, 12 und die Kanäle 9, 10 durchsetzenden Hülsen 40 eingebracht. Das Lackpulver streicht dabei entlang metallischer Flächen, die mit dem Elektrodeneinsatz 4 elektrisch verbunden sind, und wird direkt ionisiert. Es tritt nunmehr in dieser ionisierten Form durch die beiden zwischen dem vorderen Ende des Gehäuses 1 und dem vorderen Ende des Elektrodeneinsatzes 4 liegenden bogenförmigen Austrittsspalte aus, durchsetzt die Durchgangsbohrung 37 des Luftleitkörpers 36 und wird darauffolgend von dem sich drehenden Glockenteller 16 verwirbelt. Die Form der so entstehenden Pulverwolke wird durch einen Leitluftstrom beeinflußt, der an der Außenmantelfläche des Luftleitkörpers 36 in hier nicht beschriebener Weise entlanggeführt wird.

Der beschriebene Hochrotationszerstäuber weist somit zwei Pulverzuführkanäle auf, die jeweils durch einen Beschleunigerdüseneinsatz 27, 28, einen Schlauch 24, 25, eine eine Durchgangsbohrung 11, 12 im Flansch 4c des Elektrodeneinsatzes 4 und einen Kanal 9, 10 zwischen dem Gehäuse 1 und dem Elektrodeneinsatz 4 durchsetzende Hülse 40 gebildet sind. Die außermittige Führung der Pulverzuführkanäle ermöglicht hohe Durchströmungsquerschnitte, so daß sich hohe Pulverleistungen erzielen lassen. Außerdem kann das Pulver an großen Elektrodenflächen vorbeigeführt werden, so daß eine gute Ionisation erzielbar ist.

## Patentansprüche

1. Hochrotationszerstäuber zur Aufbringung von Pulverlack mit einem Gehäuse (1); mit einem an der Vorderseite des Gehäuses (1) angeordneten drehbaren Glockenteller (16); mit einem in dem Gehäuse (1) untergebrachten Motor (13), der den Glockenteller (16) antreibt, und mit mindestens einem durch das Gehäuse (1) verlaufenden und an der Vorderseite des Gehäuses (1) austretenden Pulverzuführkanal (28, 29, 22, 23, 24, 25, 11, 12, 9, 10), wobei
der Pulverzuführkanal (28, 29, 22, 23, 24, 25, 11, 12, 9, 10) radial außerhalb des Motors (13) durch das Gehäuse (1) geführt ist, und
das Gehäuse (1) und mindestens ein im Inneren des Gehäuses (1) vorgesehener Gehäuseeinsatz (4) in einem vorderen Bereich (1c, 4c) Konusflächen aufweisen,
**dadurch gekennzeichnet, daß**
das Gehäuse (1) und der Gehäuseeinsatz (4) mit ihren Konusflächen aneinander anliegen, und
die Konusflächen des Gehäuses (1) und des Gehäuseeinsatzes (4) selbstdichtend und/oder selbsthemmend ausgebildet sind.

2. Hochrotationszerstäuber nach Anspruch 1, **dadurch gekennzeichnet, daß** mehrere Pulverzuführkanäle (28, 29, 22, 23, 24, 25, 11, 12, 9, 10) radial außerhalb des Motors (13) in einer entsprechenden mehrzähligen Drehsymmetrie angeordnet sind.

3. Hochrotationszerstäuber nach einem der vorhergehenden Ansprüche, **dadurch gekennzeichnet, daß** der Pulverzuführkanal (28, 29, 22, 23, 24, 25, 11, 12, 9, 10) mindestens in einem ersten Abschnitt (9, 10) an einer Grenzfläche zwischen zwei Teilen des Hochrotationszerstäubers ausgebildet ist.

4. Hochrotationszerstäuber nach Anspruch 2, **dadurch gekennzeichnet, daß** der Pulverzuführkanal (28, 29, 22, 23, 24, 25, 11, 12, 9, 10) an der Grenzfläche zwischen dem Gehäuse (1) und dem Gehäuseeinsatz (4) ausgebildet ist.

5. Hochrotationszerstäuber nach einem der vorhergehenden Ansprüche, bei welchem zur Innenaufladung des Lackpulvers im Gehäuse (1) eine Hochspannungselektrode vorgesehen ist, **dadurch gekennzeichnet, daß** der Gehäuseeinsatz (4) aus Metall besteht und als Hochspannungselektrode geschaltet ist.

6. Hochrotationszerstäuber nach einem der vorhergehenden Ansprüche, bei welchem die Welle des Motors in einer Luftlagerbüchse geführt ist, **dadurch gekennzeichnet, daß** die Welle (14) des Motors (13) hohl ist und radiale Bohrungen aufweist, über welche die Lagerluft in den Innenraum der Welle (14) gelangen kann, und daß der Innenraum der Welle (14) mit einer Durchgangsbohrung (40) des Glockentellers (16) kommuniziert, die in die Stirnseite des Glockentellers (16) mündet.

## Claims

1. High-speed rotary atomizer for applying powder coating, with a housing (1); with a rotatable bell-shaped plate (16) which is disposed at the front of the housing (1); with a motor (13) which is accommodated in the housing (1) and drives the bell-shaped plate (16), and with at least one powder supply duct (28, 29, 22, 23, 24, 25, 11, 12, 9, 10) which extends through the housing (1) and emerges at the front of the housing (1), wherein
the powder supply duct (28, 29, 22, 23, 24, 25, 11, 12, 9, 10) leads through the housing (1) radially outside of the motor (13), and wherein
the housing (1) and at least one housing insert (4) provided in the inside of the housing (1) comprise cone faces in a front region (1c, 4b),
**characterised in that**
the housing (1) and the housing insert (4) lie against one another with their cone faces, and
the cone faces of the housing (1) and of the housing insert (4) are self-sealing and/or self-locking.

2. High-speed rotary atomizer according to Claim 1, **characterised in that** a plurality of powder supply ducts (28, 29, 22, 23, 24, 25, 11, 12, 9, 10) are disposed radially outside of the motor (13) in a corresponding multidentate rotational symmetry.

3. High-speed rotary atomizer according to any one of the preceding Claims, **characterised in that** the powder supply duct (28, 29, 22, 23, 24, 25, 11, 12, 9, 10) is formed at an interface between two parts (1, 4) of the high-speed rotary atomizer, at least in a first portion (9, 10).

4. High-speed rotary atomizer according to Claim 2, **characterised in that** the powder supply duct (28, 29, 22, 23, 24, 25, 11, 12, 9, 10) is formed at the interface between the housing (1) and the housing insert (4).

5. High-speed rotary atomizer according to any one of the preceding Claims, in which a high-voltage electrode is provided in the housing (1) for internally charging the coating powder, **characterised in that** the housing insert (4) consists of metal and is connected as a high-voltage electrode.

6. High-speed rotary atomizer according to any one of the preceding Claims, in which the shaft of the motor is guided in an air bearing bush, **characterised in that** the shaft (14) of the motor (13) is hollow and comprises radial bores, via which the bearing air can pass into the interior space of the shaft (14), and that the interior space of the shaft (14) communicates with a through-bore (40) in the bell-shaped plate (16) which opens into the end side of the bell-shaped plate (16).

## Revendications

1. Atomiseur rotatif à grande vitesse pour l'application de peinture en poudre comportant un boîtier (1) ; comportant un disque en cloche tournant (16) disposé à l'avant du boîtier (1) ; comportant un moteur (13) logé dans le boîtier (1) qui entraîne le disque en cloche (16) et comportant au moins un canal d'amenée de poudre (28, 29, 22, 23, 24, 25, 11, 12, 9, 10) passant à travers le boîtier (1) et sortant à l'avant du boîtier (1), dans lequel
le canal d'amenée de poudre (28, 29, 22, 23, 24, 25, 11, 12, 9, 10) est mené à travers le boîtier (1) radialement à l'extérieur du moteur (13), et
le boîtier (1) et au moins un insert de boîtier (4) prévu à l'intérieur du boîtier (1) présentent des surfaces coniques dans une partie avant (1c, 4c),
**caractérisé en ce que**
le boîtier (1) et l'insert de boîtier (4) sont en contact l'un avec l'autre par leurs surfaces coniques et
les surfaces coniques du boîtier (1) et de l'insert de boîtier (4) sont conçues de manière à être auto-étanches et/ou autobloquantes.

2. Atomiseur rotatif à grande vitesse selon la revendication 1, **caractérisé en ce que** plusieurs canaux d'amenée de poudre (28, 29, 22, 23, 24, 25, 11, 12, 9, 10) sont disposés radialement à l'extérieur du moteur (13) selon une symétrie de révolution plurielle correspondante.

3. Atomiseur rotatif à grande vitesse selon l'une des revendications précédentes, **caractérisé en ce que** le canal d'amenée de poudre (28, 29, 22, 23, 24, 25, 11, 12, 9, 10) est réalisé au moins dans une première section (9, 10) à une surface limite entre deux parties de l'atomiseur rotatif à grande vitesse.

4. Atomiseur rotatif à grande vitesse selon la revendication 2, **caractérisé en ce que** le canal d'amenée de poudre (28, 29, 22, 23, 24, 25, 11, 12, 9, 10) est réalisé à la surface limite entre le boîtier (1) et l'insert de boîtier (4).

5. Atomiseur rotatif à grande vitesse selon l'une des revendications précédentes, dans lequel une électrode à haute tension est prévue dans le boîtier (1) pour l'ionisation interne de la peinture en poudre, **caractérisé en ce que** l'insert de boîtier (4) est en métal et monté comme électrode à haute tension.

6. Atomiseur rotatif à grande vitesse selon l'une des revendications précédentes, dans lequel l'arbre du moteur est guidé dans une bague de palier pneumatique, **caractérisé en ce que** l'arbre (14) du moteur (13) est creux et présente des trous radiaux par lesquels l'air du palier peut parvenir à l'intérieur de l'arbre (14), et que l'intérieur de l'arbre (14) communique avec un trou de passage (40) du disque en cloche (16) qui débouche sur la face frontale du disque en cloche (16).
